# EUROPÄISCHE PATENTANMELDUNG

(11) **EP 4 745 361 A1**
(43) Veröffentlichungstag der Anmeldung: **20.05.2026**
(21) Anmeldenummer: 24213785.9
(22) Anmeldetag: 19.11.2024
(51) Int. Cl.: E21B 10/44, E21B 10/627

(54) **BOHRKOPF FÜR EINE BOHREINRICHUNG ZUR ERSTELLUNG VON BOHRLÖCHERN IN EINEM BAUGRUND**

(71) Anmelder: Marti Gründungstechnik AG, 3302 Moosseedorf (CH)
(72) Erfinder: Leuenberger, Daniel, 3086 Zimmerwald (CH)
(74) Vertreter: BOVARD AG

(57) **Zusammenfassung**

Die vorliegende Erfindung bezieht sich auf einen Bohrkopf 10 für eine Bohreinrichtung zur Erstellung von Bohrlöchern in einem Baugrund, insbesondere einem unzureichend tragfähigen Baugrund, welcher Bohrkopf 10 auf ein Bohrrohr aufsetzbar ist und zumindest eine bogenförmige Platte 20 umfasst, dessen Oberfläche beim Bohrvorgang als Schraubfläche wirksam ist. Ebenso bezieht sich die vorliegende Erfindung auf einen Bewehrungskorb 30 umfassend ein Spaltelement 32, welcher Bewehrungskorb 30 für die Verwendung sowohl mit als auch ohne dem erfindungsgemässen Bohrkopf 10 geeignet ist.

## Beschreibung

### Technisches Gebiet der Erfindung

Die vorliegende Erfindung bezieht sich auf einen Bohrkopf für eine Bohreinrichtung zur Erstellung von Bohrlöchern in einem Baugrund, insbesondere einem unzureichend tragfähigen Baugrund, welcher Bohrkopf auf ein Bohrrohr aufsetzbar ist und zumindest eine bogenförmige Platte umfasst, dessen Oberfläche beim Bohrvorgang als Schraubfläche wirksam ist. Ebenso bezieht sich die vorliegende Erfindung auf einen Bewehrungskorb umfassend ein Spaltelement, welcher Bewehrungskorb für die Verwendung mit dem erfindungsgemässen Bohrkopf geeignet ist.

### Stand der Technik

Für den Fall, dass der in der Fundationstiefe eines Bauprojekts befindliche Baugrund sich zur Aufnahme der Lasten eines Bauwerks als unzureichend erweist oder für das Bauwerk unverträglich grosse Setzungen erwarten lässt, können Gründungs- oder Verdrängungsbohrpfähle eingesetzt werden. Diese übertragen die Lasten des Bauwerks in tiefer liegende, tragfähigere Bodenschichten.

Solcherlei Gründungs- oder Verdrängungsbohrpfähle werden unter Verwendung eines Bohrkopfes und eines, mit diesem wasserdicht verschlossenen, Bohrrohrs erstellt. Mittels einer Bohreinrichtung werden das Bohrrohr und der damit lösbar und verdreh- und verkippsicher verbundene Bohrkopf unter hohem Vertikaldruck bis zur erforderlichen Tiefe in den Baugrund eingedreht oder gerammt. Hierbei wird Bodenmaterial um das Volumen des Bohrrohrs verdrängt. Sobald die erforderliche Tiefe erreicht ist, können eine vorgefertigte Pfahlarmierung, beispielsweise in Form eines Bewehrungskorb, oder ein einzelner Bewehrungsstab oder ein Stahlprofil etc. in das Bohrrohr eingeführt und das Bohrrohr mit Beton ausgegossen werden. Im Weiteren ist auch denkbar, anstelle der vorgängig genannten vorgefertigten Pfahlarmierungen einen mit Stahl- und/oder Kunststofffasern aufgemischter Faserbeton anzuwenden. Unter stetiger Drehung kann das Bohrrohr alsdann aus dem Baugrund zurückgezogen werden, wobei sich die Verbindung von Bohrrohr zu Bohrkopf löst und Letzterer als verlorenes Teil im Baugrund verbleibt. Der sich im Bohrrohr befindliche Beton fliesst durch das Zurückziehen des Rohres in den entstehenden Hohlraum im Erdreich und füllt diesen bis auf ein erforderliches Niveau auf. Nach Aushärten des Betons liegt ein belastbarer, eventuell armierter, Gründungs- oder Verdrängungspfahl vor.

Bohrköpfe für derlei Anwendungen sind in verschiedenen Ausprägungen bekannt. So zeigt EP 3 216 974 B1 einen symmetrisch gestalteten Bohrkopf, der erst am Verwendungsort aus mehreren Platten zusammengesetzt wird und der durch bogenförmige Platten, welche beim Bohrvorgang als Schraubflächen wirken, effizient und schnell in den Baugrund eingebracht werden kann. Auf diese Weise können sowohl in Transport und Lagerung als auch in der Ausführung des Gründungspfahls eine hohe Kosteneffizienz erreicht werden.

Aus EP4227467A1 ist zudem eine einteilige Bohrspitze bekannt, die auf Grund ihrer asymmetrischen Gestaltung einen erhöhten Bohr- und Verdrängereffekt erzielt. Die durch die asymmetrische Gestaltung hervorgerufene Neigung/Tendenz der Bohrspitze vom Bohrrohr abzukippen (Wiegeln) wird durch eine verkippsichere Verbindung zwischen Bohrspitze und Bohrrohr unterbunden. Solche als Gussteil hergestellten Bohrspitzen erreichen jedoch weder die notwendigen "Bruchwiderstandsfähigkeiten" noch die Kosteneffizienz und Vielseitigkeit von zusammengesetzten Bohrköpfen.

Ausgehend vom Stand der Technik liegt der vorliegenden Erfindung daher die Aufgabe zugrunde, die vorbesagten Nachteile zu überwinden und einen Bohrkopf derart auszugestalten, dass er sowohl ein Höchstmass an Bruchwiderstand aufweist als auch kosteneffizient herstell-, lager- und transportierbar sowie modular erweiterbar und effizient einsetzbar ist. Ebenfalls muss der erfindungsgemässe Bohrkopf dem Effekt des Wiegelns widerstehen können, um auch asymmetrische Gestaltungen zu ermöglichen und so für eine möglichst breite Auswahl an Baugründen einsatzfähig zu sein.

### Zusammenfassung der Erfindung

Erfindungsgemäss werden diese Ziele vor allem durch den Gegenstand der unabhängigen Ansprüche erreicht. Weitere vorteilhafte Ausführungsformen gehen zudem aus den abhängigen Ansprüchen und der Beschreibung hervor.

Insbesondere wird ein Teil dieser Ziele durch einen Bohrkopf für eine Bohreinrichtung zur Erstellung von Bohrlöchern in einem Baugrund erreicht, wobei der Bohrkopf auf ein Bohrrohr der Bohreinrichtung aufsetzbar ist und mit dem Bohrrohr eine gegen Verdrehung gesicherte, lösbare Verbindung bildet, und wobei der Bohrkopf eine Basisplatte aufweist, mit welcher das Bohrrohrende verschliessbar ist, auf welche Basisplatte mindestens eine erste im Wesentlichen senkrecht dazu ausgerichtete Bohrkopfplatte und eine zweite im Wesentlichen senkrecht zur ersten Bohrkopfplatte angeordnete Bohrkopfplatte aufsetzbar sind, wobei auf die Kopfseiten dieser Bohrkopfplatten mindestens eine bogenförmige Platte aufsetzbar ist, die sich über alle Flanken der Bohrkopfplatten erstreckt, und wobei die bogenförmige Platte derart gestaltet ist, dass deren Oberfläche beim Bohrvorgang als Schraubfläche wirksam ist.

Mit dieser Ausgestaltung des Bohrkopfes wird erreicht, dass einerseits mittels der als Schraubfläche wirksamen Oberfläche der bogenförmigen Platte der durch die Bohreinrichtung in Rotation versetzte Bohrkopf schnell und effizient in das Erdreich eindringen kann und andererseits die bogenförmige Platte, durch ihre sich über alle Flanken der Bohrkopfplatten erstreckende Gestalt, die Stabilität des Bohrkopfes erhöht. Die bogenförmige Platte ist mittels Schweissens, Verschraubens, Verbolzens oder einer anderen geeigneten Verbindung an der ersten Bohrkopfplatte und/oder der zweiten Bohrkopfplatte befestigbar.

In einer bevorzugten Ausführungsform sind auf die Basisplatte mindestens eine erste im Wesentlichen senkrecht dazu ausgerichtete Bohrkopfplatte und eine zweite im Wesentlichen senkrecht zur ersten Bohrkopfplatte angeordnete Bohrkopfplatte aufsetzbar, wobei diese erste und zweite Bohrkopfplatte derart mit schlitzförmigen Ausnehmungen versehen sind, dass die Bohrkopfplatten kreuzweise ineinander steckbar sind und so ein einfacher und stabiler Aufbau des Bohrkopfes erzielt wird.

In vorteilhafter Weise sind die der Basisplatte abgewandten Bereiche der ersten Bohrkopfplatte und der zweiten Bohrkopfplatte spitz zulaufend ausgebildet, um auf diese Weise ein einfaches Eindringen des Bohrkopfs in den Baugrund zu gewährleisten. Für einen verbesserten Bohrvorgang kann mindestens eine der Bohrkopfplatten einen in Bezug auf eine Bohrachse asymmetrischen Grundkörper aufweisen, wodurch ein zusätzlicher Verdrängereffekt erzielbar ist. Die Formgebung der Bohrkopfplatten kann in Abhängigkeit des zu bohrenden Baugrunds ausgewählt werden.

Insbesondere in Verbindung mit der spitz zulaufenden Form wird die bogenförmige Platte durch den beim Bohrvorgang vom Baugrund erzeugten und auf die als Schraubfläche wirkende Oberfläche der bogenförmigen Platte wirkenden Widerstand gegen die spitz zulaufende erste und zweite Bohrkopfplatte gedrückt.

In einer weiteren Ausführungsform ist vorgesehen, dass zusätzlich zu der sich über alle Flanken der Bohrkopfplatten erstreckenden bogenförmigen Platte mindestens eine weitere bogenförmige Platte an eine erste Bohrkopfplatte und/oder eine zweite Bohrkopfplatte angebracht wird, die sich mindestens über eine Flanke einer ersten Bohrkopfplatte und eine benachbarte Flanke einer zweiten Bohrkopfplatte erstreckt und deren Oberfläche beim Bohrvorgang ebenfalls als Schaubfläche wirksam ist, was die Effizienz des Bohrvorgangs weitergehend verbessert.

Eine vorteilhafte Ausgestaltung der Erfindung besteht darin, dass die mindestens eine bogenförmigen Platte mittels erster Haltemittel und zweiter Haltemittel in geeigneter Position an einer ersten Bohrkopfplatte und/oder einer zweiten Bohrkopfplatte anordenbar bzw. einsetzbar ist, wobei diese ersten Haltemittel und zweiten Haltemittel aus in der jeweiligen bogenförmigen Platte beziehungsweise den Bohrkopfplatten angebrachten Ausnehmungen und/oder Vorsprüngen gebildet sind. Alternativ kann die mindestens eine bogenförmige Platte mittels Schweissens oder Verbolzens oder einer anderen geeigneten Verbindung an der ersten Bohrkopfplatte oder der zweiten Bohrkopfplatte oder mehreren Bohrkopfplatten angeordnet und gehalten werden.

Für den Einsatz in dichten Böden sieht eine weitere Ausführungsform der Erfindung eine zusätzliche, im Wesentlichen parallel und flächig an der Basisplatte anliegende, Platte auf der dem Bohrrohr abgewandten Seite der Basisplatte vor. Dadurch wird die Stabilität des Bohrkopfes weiter verbessert.

Ebenso bezieht sich die Erfindung auch darauf, dass der Bohrkopf lösbar sowie verdrehsicher und/oder verkippsicher mit dem Bohrrohr in Verbindung gebracht werden kann. Hierzu sind an der ersten Bohrkopfplatte, der zweiten Bohrkopfplatte, der Basisplatte und/oder der zusätzlichen Platte Verbindungsmittel derart vorsehbar, dass diese in radialer Richtung über die Basisplatte und/oder die zusätzliche Platte vorstehend sind, und mit entsprechend am Bohrrohrende vorgesehenen Elementen in Eingriff bringbar sind. Diese Verbindungsmittel und die am Bohrrohrende vorgesehenen Elemente können als Vorsprünge, Stege oder vergleichbar ausgebildet sein und in Anzahl und Gestaltung variieren. Die Verbindungsmittel können auch durch Schweissen, Verschrauben, Verbolzen, oder dergleichen mit der ersten Bohrkopfplatte, der zweiten Bohrkopfplatte, der Basisplatte und/oder der zusätzlichen Platte verbunden sein, gleichermassen können die am Bohrrohrende vorgesehenen Elemente durch Schweissen, Verschrauben, Verbolzen, oder dergleichen mit dem Bohrrohr verbunden sein.

In einer weiteren Ausführungsform der Erfindung ist zu diesem Zweck vorgesehen, dass an der ersten Bohrkopfplatte und/oder der zweiten Bohrkopfplatte Verbindungsmittel derart vorgesehen sind, dass diese Verbindungsmittel durch an die Basisplatte angebrachte Ausnehmungen und durch an die zusätzliche Platte angebrachte Ausnehmungen hindurchragen, und die Verbindungsmittel in Richtung des Bohrrohrs über die Basisplatte vorstehend sind, und mit entsprechend am Bohrrohrende angebrachten Ausnehmungen in Eingriff bringbar sind und über Fixiermittel in der Basisplatte gehalten werden. Hierzu sind lösbare Fixiermittel wie Schrauben, Stifte, Bolzen, und dergleichen einsetzbar, es ist jedoch auch denkbar, dass als Fixiermittel eine unlösbare Verbindung, vorzugsweise eine Schweissverbindung, eingesetzt wird. Diese Verbindungsmittel zur Verbindung des Bohrkopfes mit dem Bohrrohr können als Vorsprünge, Stege oder vergleichbar ausgebildet sein und beispielsweise eine angenäherte L-Form aufweisen. Mindestens eins dieser Verbindungsmittel ragt dabei zumindest teilweise über eine definierte Länge in Richtung des Bohrrohrs über die Basisplatte hinaus und bildet eine Anlagefläche mit dem Innenumfang des Bohrrohrs aus. Es ist jedoch auch denkbar, dass die Verbindungsmittel an der Basisplatte oder der zusätzlichen Platte angebracht sind und die Basisplatte und/oder die zusätzliche Platte fest mit der ersten und zweiten Bohrkopfplatte verbunden sind, beispielsweise durch Schweissen, Verbolzen, Verschrauben oder anderer geeigneter Befestigungsmittel. Die Anzahl und Gestaltung der Verbindungsmittel können variieren. Zur weiteren Stabilisierung ist es denkbar, einzelne Verbindungsmittel über ringförmige Elemente, Stäbe oder vergleichbares miteinander zu verbinden. Auf diese Weise kann die von der Bohreinrichtung auf das Bohrrohr aufgebrachte Rotationsbewegung optimal auf den Bohrkopf übertragen werden. Zusätzlich können so gegenüber einer Bohrachse exzentrisch auf den Bohrkopf einwirkende Kräfte abgefangen und ein Abkippen des Bohrkopfs unter dem Bohrrohr abgewendet werden.

Eine weitere vorteilhafte Ausgestaltung der Erfindung besteht darin, dass die Bohrkopfplatten, die Basisplatte, die zusätzliche Platte und die bogenförmigen Platten durch Ausschneiden aus handelsüblichen Halbzeugen herstellbar sind, was eine kosteneffiziente Produktion dieser ermöglicht.

Gemäss einer Ausführungsvariante umfasst der Bohrkopf Verbindungsmittel zur Verbindung mit einem Bewehrungskorb. Zur Erstellung eines Ortbetonpfahls in dem unter Verwendung eines erfindungsgemässen Bohrkopfs erstellten Bohrloch ist ein Bewehrungskorb in das Bohrrohr einsetzbar und das Bohrrohr mit Beton ausgiessbar. Mittels der Verbindungsmitteln zur Verbindung des Bohrkopfs mit einem Bewehrungskorb wird der Bewehrungskorb im Bohrloch derart fixiert, dass er beim Ausgiessen des Bohrlochs mit Beton nicht in diesem aufsteigen kann, wodurch die Herstellung eines hochwertigen Ortbetonpfahls ermöglicht wird.

Ein weiterer Aspekt der Erfindung bezieht sich auf einen Bewehrungskorb geeignet zur Verwendung mit dem erfindungsgemässen Bohrkopf, welcher Bewehrungskorb dadurch gekennzeichnet ist, dass zumindest ein Spaltelement am Bewehrungskorb anordenbar ist. Ein entsprechendes Spaltelement ist am dem Bohrkopf gegenüberliegenden Ende des Bewehrungskorbs derart beweglich oder starr mit dem Bewehrungskorb verbindbar, dass beim Ausgiessen des Bohrrohr mit Beton der Anteil des Betons am Querschnitt des Ortbetonpfahls im Bereich des Spaltelements reduziert wird. Auf diese Weise wird eine Sollbruchstelle im Ortbetonpfahl gebildet, welche eine spätere Teilung des Ortbetonpfahls an dieser Sollbruchstelle begünstigt. Das zumindest eine Spaltelement muss dabei nicht zwingend bereits beim Ausgiessen des Bohrrohrs mit Beton am Bewehrungskorb angeordnet sein sondern kann auch nachträglich mitsamt dem Bewehrungskorb in den noch nicht ausgehärteten Beton eingebracht und am Bewehrungskorb angeordnet werden.

Vorzugsweise ist das Spaltelement derart mit den in Längsrichtung verlaufenden Elementen des Bewehrungskorb verbindbar, dass das Spaltelement einen Abschluss des Bewehrungskorb bildet und, insofern ein entsprechend bewehrter Ortbetonpfahl an der Sollbruchstelle geteilt wird, das Spaltelement die in Längsrichtung verlaufenden Elemente des Bewehrungskorb abdeckt, sodass eine Gefährdung durch aus dem Ortbetonpfahl hervorstehende Bewehrungselemente reduziert wird. In diesem Sinne ist für jedes in Längsrichtung verlaufende Element des Bewehrungskorbs ein dezidiertes Spaltelement oder aber ein einzelnes Spaltelement für mehrere in Längsrichtung verlaufenden Elemente des Bewehrungskorb vorsehbar.

Das zumindest eine Spaltelement kann sich zudem in radialer Richtung über den Querschnitt des Bewehrungskorbs hinaus erstrecken und mit dem Bohrrohr derart in Wechselwirkung treten, dass der Bewehrungskorb im Bohrrohr zentriert ausgerichtet wird.

Aus der folgenden Beschreibung der, in den Zeichnungen beispielhaft dargestellten, bevorzugten Ausführungsformen gehen weitere Einzelheiten der Erfindung hervor. Der Beschreibung lassen sich weitere Vorteile der vorliegenden Erfindung sowie Anregungen und Vorschläge, wie der erfindungsgemässe Gegenstand im Rahmen des Beanspruchten abgeändert oder weiterentwickelt werden kann, entnehmen.

### Kurzbeschreibung der Zeichnungen

Eine Ausführungsform der Erfindung wird nachfolgend anhand der beiliegenden Zeichnung beispielhaft näher erläutert.

Es zeigt
Figur 1 eine perspektivische Darstellung eines Bohrkopfs nach einer Ausführungsform der Erfindung,
Figur 2 eine Draufsicht eines Bohrkopfs nach einer Ausführungsform der Erfindung,
Figur 3 eine Ansicht von unten eines Bohrkopfs nach einer Ausführungsform der Erfindung,
Figur 4 einen Bewehrungskorb gemäss der Erfindung,
Figur 5a einen Querschnitt eines Ortbetonpfahls mit Bewehrungselementen an einer ersten Position, und
Figur 5b einen Querschnitt eines Ortbetonpfahls mit Bewehrungselementen und einem Spaltelement an einer zweiten Position.

### Bevorzugte Ausführungsformen der Erfindung

Figur 1 zeigt eine perspektivische Darstellung eines Bohrkopfs 10 nach einer Ausführungsform der Erfindung, welcher Bohrkopf 10 auf ein Bohrrohr (nicht dargestellt) aufsetzbar ist und mit dem Bohrrohr eine gegen Verdrehung gesicherte, lösbare Verbindung bildet, und wobei der Bohrkopf 10 eine Basisplatte 13 aufweist, mit welcher das Bohrrohrende verschliessbar ist. Der Bohrkopf 10 umfasst zudem eine erste Bohrkopfplatte 11 und eine dazu senkrecht angeordnete zweite Bohrkopfplatte 12, welche kreuzweise ineinander gesteckt sind, und welche an einer Basisplatte 13 und einer parallel an der Basisplatte 13 anliegenden zusätzlichen Platte 14 angeordnet sind.

Die Bohrkopfplatten 11, 12 sind in ihren, der Basisplatte 13 abgewandten, Bereichen spitz zulaufend ausgebildet und die erste Bohrkopfplatte 11 des dargestellten Bohrkopf 10 hat einen in Bezug auf die Bohrachse 5 asymmetrischen Grundkörper, wodurch ein zusätzlicher Verdrängereffekt erzielbar ist. Durch diesen zusätzlichen Verdrängereffekt wirken stärkere Kräfte auf den Bohrkopf 10, welche durch eine auf die Kopfseiten 15, 16 der Bohrkopfplatten 11, 12 aufgesetzte bogenförmige Platte 20, die sich über alle Flanken der Bohrkopfplatten 11a-d, 12a-d erstreckt, aufgenommen werden, um einer Verbiegung und/oder einem Abscheren der Bohrkopfplatten entgegenzuwirken. Die zusätzliche Platte 14 wirkt diesen Verformungen ebenfalls entgegen und erhöht so die Stabilität des Bohrkopfs 10.

Die Oberfläche der bogenförmigen Platte 20 ist beim Bohrvorgang als Schraubfläche wirksam, wodurch das Eindrehen des Bohrkopfs 10 in einen Baugrund erleichtert wird. Zusätzlich umfasst der dargestellte Bohrkopf 10 weitere bogenförmige Platten 21, 22, welche sich jeweils über vier Flanken der Bohrkopfplatten 11, 12 erstrecken und deren Oberflächen ebenfalls beim Bohrvorgang als Schraubflächen wirksam sind. Bei der Montage des Bohrkopfs werden die bogenförmigen Platten 20, 21, 22 durch Haltemittel an den Bohrkopfplatten 11, 12 fixiert, sobald der Bohrkopf jedoch in einen Baugrund eingedreht wird, wirkt die vom Baugrund über die als Schraubfläche wirksamen Oberflächen auf die bogenförmigen Platten 20, 21, 22 ausgeübte Kraft derart, dass die bogenförmigen Platten 20, 21, 22 zusätzlich an den Bohrkopfplatten 11, 12 fixiert werden.

Die Basisplatte 13 und die zusätzliche Platte 14 weisen Aussparungen auf, durch welche Aussparungen die als L-förmige Versprünge ausgebildeten Verbindungsmittel 17, 18 der Bohrkopfplatten 11, 12 hindurchragen. Die in radialer Richtung nach aussen weisenden Stirnflächen der durch die Basisplatte 13 und die zusätzliche Platte 14 hindurchragenden Schenkel 17a, 18a der Verbindungsmittel 17, 18 bilden Anlageflächen mit der Innenfläche eines Bohrrohrs (nicht dargestellt) zur verkippsicheren Verbindung des Bohrkopfs 10 mit dem Bohrrohr. Zur weiteren Stabilisierung des Bohrkopfs 10 sind die Verbindungsmittel 17, 18 durch ein näherungsweise als Ring ausgebildetes Verbindungselement 19 miteinander in Verbindung gebracht. Beispielsweise an den Verbindungsmitteln 17, 18, dem Verbindungselement 19 oder der Basisplatte 13 sind weitere Verbindungsmittel (nicht dargestellt) zur Verbindung des Bohrkopf 10 mit einem Bewehrungskorb 30 vorsehbar.

Figur 2 ist eine Draufsicht des in Figur 1 dargestellten Bohrkopfs 10, wobei insbesondere die mittels des Verbindungselements 19 miteinander in Verbindung gebrachten Verbindungsmittel 17, 18 ersichtlich sind. Durch relatives Verkippen des Bohrkopfs 10 gegenüber dem Bohrrohr (nicht dargestellt) wird über die als Anlageflächen wirksamen, in radialer Richtung nach aussen weisenden, Stirnflächen der Schenkel 17a, 18a eine in radialer Richtung nach innen wirkende Kraft auf einen oder mehrere der Verbindungsmittel 17, 18 ausgewirkt. Dank des Verbindungsmittels 19 ist diese Kraft von einem der Verbindungsmittel 17, 18 auf die Gesamtheit der Verbindungmittel 17, 18 transferierbar, was die Stabilität des Bohrkopf 10 erhöht.

In der in Figur 3 dargestellten Ansicht eines Bohrkopfs 10 gemäss einer Ausführungsform der Erfindung von unten ist die bogenförmige Platte 20, welche auf die Bohrkopfplatten 11, 12 aufgesetzt ist, erkennbar. Insbesondere ist die sich über alle Flanken 11a-d, 12a-d der Bohrkopfplatten 11, 12 erstreckende Form der bogenförmigen Platte 20 erkennbar, wodurch die kreuzweise Anordnung der Bohrkopfplatten 11, 12 gegenüber etwaigen Querkräfte stabilisiert wird.

Figur 4 zeigt einen Bewehrungskorb 30 geeignet zur Verwendung mit dem erfindungsgemässen Bohrkopf 10, an welchem Bewehrungskorb 30 ein als Ring ausgebildetes Spaltelement 32 angeordnet ist. Das Spaltelement 32 ist starr mittels Verschraubung mit mehreren in Längsrichtung D verlaufenden Elementen 33 des Bewehrungskorbs 30 verbunden und bildet an einem ersten Ende 34 einen Abschluss des Bewehrungskorbs 30.

An einem, dem ersten Ende 34 gegenüberliegenden, zweiten Ende 35 des Bewehrungskorbs 30 ist ein Ankerring 21 angeordnet, welcher derart mit an einem Bohrkopf 10 angeordneten zusätzlichen Verbindungsmitteln (nicht dargestellt) zusammenwirken kann, dass der Bewehrungskorb 30 mit einem Bohrkopf 10 verbunden ist.

Aus Figur 5a und 5b ist ersichtlich, dass das Spaltelement 32 den Anteil des Betons 41 am Querschnitt des Ortbetonpfahls 40 im Bereich des Spaltelements 32 reduziert, wodurch eine Sollbruchstelle im Ortbetonpfahl gebildet wird, welche eine spätere Teilung des Ortbetonpfahls an dieser Sollbruchstelle begünstigt

## Patentansprüche

1. Bohrkopf (10) für eine Bohreinrichtung zur Erstellung von Bohrlöchern in einem Baugrund, wobei der Bohrkopf (10) auf ein Bohrrohr der Bohreinrichtung aufsetzbar ist und mit dem Bohrrohr eine gegen Verdrehung gesicherte, lösbare Verbindung bildet, und wobei der Bohrkopf (10) eine Basisplatte (13) aufweist, mit welcher das Bohrrohrende verschliessbar ist, auf welche Basisplatte (13) mindestens eine erste im Wesentlichen senkrecht dazu ausgerichtete Bohrkopfplatte (11) und eine im Wesentlichen senkrecht zur ersten Bohrkopfplatte (11) angeordnete zweite Bohrkopfplatte (12) aufsetzbar sind,
**dadurch gekennzeichnet, dass**
auf die Kopfseiten (15, 16) dieser Bohrkopfplatten (11, 12) mindestens eine bogenförmige Platte (20) aufsetzbar ist, die sich über alle Flanken der Bohrkopfplatten (11a-d, 12a-d) erstreckt, und
dass die bogenförmige Platte (20) derart gestaltet ist, dass deren Oberfläche beim Bohrvorgang als Schraubfläche wirksam ist.

2. Bohrkopf (10) nach Anspruch 1, **dadurch gekennzeichnet, dass** die Bohrkopfplatten (11, 12) derart mit schlitzförmigen Ausnehmungen versehen sind, dass die Bohrkopfplatten (11, 12) kreuzweise ineinander steckbar sind.

3. Bohrkopf (10) nach Anspruch 1 oder 2, **dadurch gekennzeichnet, dass** die der Basisplatte (13) abgewandten Bereiche der ersten Bohrkopfplatte und der zweiten Bohrkopfplatte spitz zulaufend ausgebildet sind.

4. Bohrkopf (10) nach einem der vorhergehenden Ansprüche, **dadurch gekennzeichnet, dass** mindestens eine der Bohrkopfplatten (11, 12) einen in Bezug auf eine Bohrachse (5) asymmetrischen Grundkörper hat.

5. Bohrkopf (10) nach einem der vorhergehenden Ansprüche, **dadurch gekennzeichnet, dass** mindestens eine weitere bogenförmige Platte (21, 22) vorgesehen ist, die sich mindestens über eine Flanke (11a-d, 12a-d) einer ersten Bohrkopfplatte (11, 12) und eine benachbarte Flanke (11a-d, 12a-d) einer zweiten Bohrkopfplatte (11, 12) erstreckt und deren Oberfläche beim Bohrvorgang als Schaubfläche wirksam ist.

6. Bohrkopf (10) nach einem der vorhergehenden Ansprüche, **dadurch gekennzeichnet, dass** erste Haltemittel und zweite Haltemittel aus in den jeweiligen bogenförmigen Platten (20, 21, 22) beziehungsweise den Bohrkopfplatten (11, 12) angebrachten Ausnehmungen und/oder Vorsprüngen gebildet sind.

7. Bohrkopf (10) nach einem der vorhergehenden Ansprüche, **dadurch gekennzeichnet, dass** auf der dem Bohrrohr abgewandten Seite der Basisplatte (13) eine zusätzliche im Wesentlichen parallel an der Basisplatte (13) anliegende Platte (14) vorgesehen ist.

8. Bohrkopf (10) nach einem der vorhergehenden Ansprüche, **dadurch gekennzeichnet, dass** an der ersten Bohrkopfplatte (11), der zweiten Bohrkopfplatte (12), der Basisplatte (13) und/oder der zusätzlichen Platte (14) Verbindungsmittel derart vorgesehen sind, dass diese in radialer Richtung über die Basisplatte (13) und/oder die zusätzliche Platte (14) vorstehend sind, und mit entsprechend am Bohrrohrende vorgesehenen Elementen in Eingriff bringbar sind.

9. Bohrkopf (10) nach einem der vorhergehenden Ansprüche, **dadurch gekennzeichnet, dass** an der ersten Bohrkopfplatte (11) und/oder der zweiten Bohrkopfplatte (12) Verbindungsmittel (17, 18) derart vorgesehen sind, dass diese Verbindungsmittel (17, 18) durch an die Basisplatte (13) angebrachte Ausnehmungen und durch an die zusätzliche Platte (14) angebrachte Ausnehmungen hindurchragen, und die Verbindungsmittel (17, 18) in Richtung des Bohrrohrs über die Basisplatte (13) vorstehend sind, und mit entsprechend am Bohrrohrende angebrachten Ausnehmungen in Eingriff bringbar sind.

10. Bohrkopf (10) nach Anspruch 9, **dadurch gekennzeichnet, dass** Verbindungsmittel (17, 18) ausgebildet sind, um eine Anlagefläche mit einem Innenumfang des Bohrrohrs zu bilden.

11. Bohrkopf (10) nach Anspruch 9 oder 10, **dadurch gekennzeichnet, dass** Verbindungsmittel (17, 18) als L-förmige Versprünge ausgebildet sind, wobei ein durch die Basisplatte (13) mit einer Länge senkrecht hindurchragender Schenkel (17a, 18a) die Anlagefläche mit einem Innenumfang des Bohrrohrs bildet.

12. Bohrkopf (10) nach einem der vorhergehenden Ansprüche, **dadurch gekennzeichnet, dass** die Verbindungsmittel (17, 18) über Fixiermittel in der Basisplatte (13) gehalten sind.

13. Bohrkopf (10) nach einem der Ansprüche 9 bis 12, **dadurch gekennzeichnet, dass** auf der dem Bohrrohr zugewandten Seite der Basisplatte (13) mindestens ein zusätzliches Verbindungselement (19) derart vorgesehen ist, dass die an der ersten Bohrkopfplatte (11) vorgesehenen Verbindungsmittel (17) und die an der zweiten Bohrkopfplatte (12) vorgesehenen Verbindungsmittel (18) miteinander in Verbindung bringbar sind.

14. Bohrkopf (10) nach einem der vorhergehenden Ansprüche, **dadurch gekennzeichnet, dass** die Bohrkopfplatten (11, 12), die Basisplatte (13), die zusätzliche Platte (14) und die bogenförmigen Platten (20, 21, 22) durch Ausschneiden aus handelsüblichen Halbzeugen herstellbar sind.

15. Bohrkopf (10) nach einem der vorhergehenden Ansprüche, **dadurch gekennzeichnet, dass** der Bohrkopf (10) Verbindungsmittel zur Verbindung mit einem Bewehrungskorb (30) umfasst.

16. Bewehrungskorb (30) geeignet zur Verwendung mit einem Bohrkopf (10) gemäss Anspruch 15, **dadurch gekennzeichnet, dass** zumindest ein Spaltelement (32) am Bewehrungskorb (30) anordenbar ist.
